# EUROPÄISCHE PATENTSCHRIFT

(11) **EP 1 301 659 B1**
(45) Veröffentlichungstag und Bekanntmachung des Hinweises auf die Patenterteilung: **20.10.2004**
(21) Anmeldenummer: 01957956.4
(22) Anmeldetag: 12.07.2001
(51) Int. Cl.: D06B 23/02, D21F 5/18, F26B 13/16

(54) **VORRICHTUNG ZUM DURCHSTRÖMENDEN, KONTINUIERLICHEN BEHANDELN VON TEXTILGUT OD. DGL**
DEVICE FOR TREATING TEXTILES OR SIMILAR IN A CONTINUOUS STREAM
DISPOSITIF PERMETTANT DE TRAITER EN CONTINU, PAR PASSAGE, DES PRODUITS TEXTILES OU SIMILAIRES

(30) Priorität: 18.07.2000 DE 10035299
(43) Veröffentlichungstag der Anmeldung: 16.04.2003
(73) Patentinhaber: Fleissner GmbH, 63329 Egelsbach (DE)
(72) Erfinder: Fleissner, Gerold, 6300 Zug (CH)
(74) Vertreter: Neumann, Gerd, Dipl.-Ing.
(86) Internationale Anmeldenummer: PCT/EP2001/008035
(87) Internationale Veröffentlichungsnummer: WO 2002/006577

(56) Entgegenhaltungen:
- DE-A- 19 525 459
- DE-A- 19 806 614

## Beschreibung

Die Erfindung bezieht sich auf eine Vorrichtung zum durchströmenden, kontinuierlichen Behandeln von ggf. bahnförmigem Textilgut, Vlies, Tissue oder Papier mit einem gasförmigen in der Vorrichtung umgewälzten Behandlungsmittel, mit einer unter Saugzug stehenden, stirnseitig Böden aufweisenden durchlässigen Trommel als Transportelement, wozu zwischen den Böden der Trommel sich das mit den Böden fest verbundene Trommelmantelblech erstreckt.

Eine Vorrichtung dieser Art ist aus vielen Siebtrommelkonstruktionen wie z. B. der nach der DE-A-198 19 340 vorbekannt. Der Siebtrommetmantel muss mit den stirnseitigen Böden fest verbunden sein. Dies kann durch eine ringförmige Schweißnaht erfolgen, die den Vorteil hat, dass damit der Mantel rundum fest mit den Böden verbunden ist, jedoch ist eine Schweißverbindung bei den in der Praxis auftretenden Temperaturunterschieden sehr anfällig. Es ist üblich, den Trommelmantel auf den Böden mit eingelassenen Schraubköpfen aufzuschrauben. Diese Verbindung ist bei normalen Trommel-Umfangsgeschwindigkeiten ausreichend fest, jedoch bei höheren Anforderungen unbefriedigend. Die Mantelbleche beulen sich zwischen den Schrauben bei hohen Umfangsgeschwindigkeiten auf, so dass auf Dauer eine ungenaue Rundlaufgenauigkeit entsteht.

Der Erfindung liegt die Aufgabe zugrunde, eine Konstruktion zu finden, wie das Trommelmantelblech besser an den Böden befestigt werden kann, damit sich die Zentrifugalkraft nicht mehr auf diese Verbindung auswirken kann.

Ausgehend von der Grundkonstruktion einer Siebtrommel anfangs genannter Art, besteht die Erfindung darin, dass das Trommelmantelblech im wesentlichen über seinen gesamten Umfang gleichmäßig fest, jedoch lösbar mit dem zugeordneten Boden verbunden ist, und zwar indem zur Befestigung des Trommelmantelblechs mit dem zugeordneten Boden eine kreisförmige Klemmverbindung vorgesehen ist. Eine Klemmverbindung an der Stirnseite der Trommel zur Befestigung von radial sich erstreckenden Blechstreifen an den Böden der Trommel ist durch die DE-A-198 06 614 zwar bekannt, jedoch sind dort jeweils zwei in Umfangsrichtung biegbare radial ausgerichtete Blechstreifen in einer radial ausgerichteten Nut im Boden der Trommel geklemmt. Im Gegensatz dazu ist nach der Erfindung vorzugsweise auf der zur Trommelmitte weisenden Seite in den Boden in radialer Höhe des dort zu befestigenden Trommelmantelblechs eine Ringnut eingebracht, in der das Trommelmantelblech rund um die Trommel fest verklemmt ist.

Die Verklemmung des Trommelmantelblechs in der Ringnut erfolgt zweckmäßigerweise derart, dass die ringförmige Klemmnut eine axial in Richtung des Trommelmantelblechs ausgerichtete Klemmbacke aufweist damit der Randstreifen ungebogen in der Klemmnut gehalten ist. Die zugehörige Klemmbacke ist dann konisch auszubilden. Das Trommelmantelblech liegt damit an der axial ausgerichteten Klemmbacke an und der übrige Bereich ist durch ein Klemmelement ausgefüllt, das mit Schrauben in die Nut von der Rückseite des Bodens her gezogen ist. Das Klemmelement besteht wohl aus einzelnen dicht angrenzenden Segmenten, die aus einem vollständigen Ring herausgeschnitten sind.

Diese Klemmarretierung des Trommelmantelblechs an den beiden Böden kann an allen Konstruktionen von Siebtrommelmaschinen zur Anwendung gelangen. Besonders vorteilhaft ist es an schnelldrehenden Trommeln z. B. zur Wärmebehandlung von Papier und Tissue. Diese benötigen eine hohe Luftdurchlässigkeit, die mit der Konstruktion nach der DE-A-38 21 330 erzielt wird. Die Herstellung dieser Trommelmantelfläche ist aber sehr aufwendig und damit teuer. Einfacher und in vielen Fällen ausreichend ist die Konstruktion nach der DE-A-195 25 459. Für diese Mantelkonstruktion mit U-förmigen Abstandshaltern auf einem normal gelochten Mantelblech ist es vorteilhaft, wenn die ringförmige Klemmnut in dem jeweiligen Boden von einer radial inneren und einer äußeren Wange begrenzt ist und in der radialen Höhe der äußeren Wange auf dem Trommelmantelblech diese U-förmigen Profile mit Abstand zueinander aufgebracht sind, deren Stege letztendlich von einem siebförmigen Belag radial außen zur Ablage der bahnförmigen Güter abgedeckt sind.

Eine Vorrichtung der erfindungsgemäßen Art ist in der Zeichnung beispielhaft dargestellt. Anhand dieser sollen noch weitere konstruktive Details beschrieben werden. Es zeigen:
- Fig. 1: einen Schnitt längs durch eine übliche Siebtrommelvorrichtung, deren Blechmantel aus einem gelochten Siebtrommelmantel mit aufgeschraubten U-Profilen und mit außen aufgelegtem Siebgewebe besteht,
- Fig. 2: der linke Boden nach Fig. 1 in vergrößerter Darstellung,
- Fig. 3: die Einzelheit III nach Fig. 2, nämlich die Klemmbefestigung des Siebtrommelblechs an dem Boden in weiterhin vergrößerter Darstellung und
- Fig. 4: ein Schnitt entlang der Linie IV - IV in Fig. 3.

Eine Siebtrommelvorrichtung besteht grundsätzlich aus einem etwa rechteckigen Gehäuse 1, das durch eine Zwischenwand 2 in einen Behandlungsraum 3 und einen Ventilatorraum 4 unterteilt ist. Im Behandlungsraum 3 ist die Siebtrommel 5 und konzentrisch zu dieser im Ventilatorraum 4 hinter dem Düsenstern 13 ein Ventilator 6 drehbar gelagert. Selbstverständlich kann der Ventilatorraum auch in einem von dem Siebtrommelgehäuse 1 abgetrennten, hier nicht dargestellten, gesonderten Ventilatorgehäuse angeordnet sein. Jedenfalls setzt der Ventilator das Innere der Trommel 5 unter Saugzug. Auch ist die Trommelkonstruktion an einer Nassbehandlungsvorrichtung, die auch nur zum Absaugen von Flüssigkeit dienen kann, Gegenstand des Patentes. Die Gesamtkonstruktion ist dann entsprechend anzupassen.

Gemäß der Fig. 1 sind ober- und unterhalb des Ventilators 6 jeweils Heizaggregate 7 angeordnet, die aus mit Heizmedium durchflossenen Rohren bestehen. Die erwärmte Luft wird in den Stauraum ober- und unterhalb der Siebtrommel geblasen, der in Richtung der Siebtrommel von der Staudecke 10 begrenzt ist. Diese sorgt für eine gleichmäßige Luftverteilung über die Arbeitsbreite. Die Siebtrommel ist in dem nicht vom Textilgut bedeckten Bereich innen von einer sich auf der Achse 14 abstützenden Innenabdeckung 8 gegen den Saugzug abgedeckt. Die das Textilgut tragende Mantelstruktur der Siebtrommel ist durch die weiter unten beschriebene Trommel mit U-förmigen Abstandshaltem gebildet. Diese ist außen von einem feinmaschigen Sieb 9 umschlungen, das an den Stirnseiten der Trommel an dem Boden 12 und an dem Boden 11 gespannt gehalten ist.

Die Fig. 2 zeigt lediglich eine Vergrößerung des Trommelbodens 12 mit teilweise einer andern, stabileren Grundkonstruktion. Das Trommelmantelblech 15 ist aus einem gelochten Siebblech gebildet. Die dort eingezeichnete Einzelheit III ist in der Fig. 3 besser erkenntlich.

Das in Umfangsrichtung verlaufende, sich insgesamt gerade erstreckende Siebtrommelblech 15 ist in der Klemmkonstruktion ungebogen gehalten. Dazu ist in dem radial äußeren Endring 16 von der Trommelseite her eine Ringnut 17 eingefräst, in der der Rand des Trommelmantelblechs fest eingeklemmt ist. Die Ringnut 17 hat radial außen in der Wange 18 eine in Richtung des Trommelmantelblechs 15 ausgerichtete Anlagefläche 19, in der Fig. 3 also horizontal. Die radial innere Wange 20 dagegen hat eine konisch in Richtung der Trommelachse ausgerichtete Anlagefläche 21. Während der Rand der Trommelmantelfläche in die Ringnut 17 eingeschoben ist und an der Wange 18 anliegt, wird ein entsprechend mit gerader und schräger Klemmfläche versehenes und in der Größe angepasstes, kreisförmiges Klemmelement 22 in den verbleibenden Zwischenraum zwischen Trommelblech 15 und Klemmfläche 21 bewegt und durch von der Außenseite des Bodens 12 eingebrachte Klemmschrauben 23 in den Zwischenraum gezogen und dadurch das Trommelblech fest in den Boden 12 geklemmt. Das Klemmelement 22 sollte ein Teil eines dem Durchmesser der Klemmnut 17 angepassten Klemmringes sein, der zur Montage des Trommelmantels in einige Segmente zerschnitten ist.

Auf der Außenseite des Trommelmantelblechs 15 sind U-förmig aufgebogene Profile 24 aufgeschraubt, die das die Trommel außen umgebende Siebgewebe 9 tragen. Zur Befestigung der U-Profile an dem Siebtrommelmantel 24 sind zwei Schrauben 25 auf gleicher Höhe vorgesehen, hier kann aber auch nur eine ausreichen, die auch versetzt zueinander angeordnet sein können. Die U-Profile 24 haben eine Lochung, die der Siebtrommel 15 angepasst ist. Die Löcher der Profile decken sich also mit denen der Trommel, so dass eine gleichmäßige Luftverteilung über die ganze Fläche der Trommel gewährleistet ist. Der Boden 12 muss zur stabilen Befestigung des Trommelmantelblechs 15 in der Klemmnut 17 radial außen eine Wange 18 aufweisen, die eine gewisse Höhe hat. Genau über dieser radialen Höhe sind auch die U-Profile 24 ausgebildet, so dass das Siebgewebe 9 ohne Knick auf dieser Wange 18 befestigt werden kann.

## Patentansprüche

1. Vorrichtung zum durchströmenden, kontinuierlichen Behandeln von ggf. bahnförmigem Textilgut, Vlies, Tissue oder Papier mit einem gasförmigen in der Vorrichtung umgewälzten Behandlungsmittel, mit einer unter Saugzug stehenden, stirnseitig Böden (11, 12) aufweisenden durchlässigen Trommel (5) als Transportelement, wozu zwischen den Böden (11, 12) der Trommel (5) sich das mit den Böden (11, 12) fest verbundene Trommelmantelblech erstreckt, **dadurch gekennzeichnet, dass** das Trommelmantelblech (15) im wesentlichen über seinen gesamten Umfang gleichmäßig fest, jedoch lösbar mit dem zugeordneten Boden (11, 12) verbunden ist.

2. Vorrichtung nach Anspruch 1, **dadurch gekennzeichnet, dass** zur Befestigung des Trommelmantelblechs (15) mit dem zugeordneten Boden (11, 12) eine kreisförmige Klemmverbindung (17 - 22) vorgesehen ist.

3. Vorrichtung nach Anspruch 2, **dadurch gekennzeichnet, dass** auf der zur Trommelmitte weisenden Seite in den Boden (12) in radialer Höhe des dort zu befestigenden Trommelmantelblechs (15) eine Ringnut (17) eingebracht ist, in der das Trommelmantelblech (15) rund um die Trommel (5) fest verklemmt ist.

4. Vorrichtung nach Anspruch 3, **dadurch gekennzeichnet, dass** die kreisrunde Klemmnut (17) in Richtung der Trommelmitte zur Bildung von zwei Klemmbacken (19, 21) konisch verengt ist.

5. Vorrichtung nach einem der Ansprüche 1 - 4, **dadurch gekennzeichnet, dass** die ringförmige Klemmnut (17) nur eine konisch sich verengende Klemmbacke (21) aufweist, und zwar bei radial außen angeordnetem Trommelmantelblech (15) die radial innere Klemmbacke (20; 21).

6. Vorrichtung nach Anspruch 5, **dadurch gekennzeichnet, dass** die ringförmige Klemmnut (17) eine axial in Richtung des Trommelmantelblechs ausgerichtete Klemmbacke (18; 19) aufweist zur ungebogenen Anlage des Randstreifens des Trommelmantelblechs (15).

7. Vorrichtung nach einem der Ansprüche 1 - 6, **dadurch gekennzeichnet, dass** zwischen dem Trommelmantelblech (15) und der konisch ausgebildeten Klemmbacke (20) ein ringförmiges Klemmelement (22) angeordnet ist, dessen konisch ausgerichtete Seitenwange der Neigung der Klemmbacke (20; 21) der Klemmnut (17) angepasst ist.

8. Vorrichtung nach Anspruch 7, **dadurch gekennzeichnet, dass** das ringförmige Klemmelement (22) in seiner radialen Dimension der Höhe der Klemmnut (17) abzüglich der Materialdicke des Trommelmantelbleches (15) entspricht.

9. Vorrichtung nach Anspruch 7 oder 8, **dadurch gekennzeichnet, dass** das ringförmige Klemmelement (22) mit mehreren Schrauben (23) an dem zugeordneten Boden (11, 12) von außen gehalten ist.

10. Vorrichtung nach einem der Ansprüche 1 - 9, **dadurch gekennzeichnet, dass** die jeweiligen axial ausgerichteten Randabschnitte des Trommelmantelblechs zwischen der Klemmbacke (18; 19) der Klemmnut (17) und der Seitenwange des Klemmelementes (22) vollflächig gehalten ist.

11. Vorrichtung nach einem der Ansprüche 7 - 10, **dadurch gekennzeichnet, dass** das ringförmige Klemmelement aus einzelnen Kreissegmenten (22) besteht.

12. Vorrichtung nach einem der Ansprüche 7 - 10, **dadurch gekennzeichnet, dass** das ringförmige Klemmelement aus einem vollständigen kreisförmigen Ring hergestellt, zur Montage jedoch mehrfach über den Umfang lediglich getrennt ist.

13. Vorrichtung nach einem der Ansprüche 1 - 12, **dadurch gekennzeichnet, dass** die ringförmige Klemmnut (17) in dem jeweiligen Boden (12) von einer radial inneren (20) und einer äußeren Wange (18) begrenzt ist und in der radialen Höhe der äußeren Wange (18) auf dem Trommelmantelblech (15) Luftverteileiemente (24) angeordnet sind.

14. Vorrichtung nach Anspruch 13, **dadurch gekennzeichnet, dass** auf dem Trommelmantelblech (15) U-förmige Profile (24) mit Abstand zueinander aufgebracht sind, deren Stege von einem siebförmigen Belag (9) radial außen zur Ablage der bahnförmigen Güter abgedeckt sind.

## Claims

1. Apparatus for treating, where applicable, strip-form textile material, non-woven fabric, woven fabric or paper in a continuous stream using a gaseous agent, which is circulated in the apparatus, having a permeable drum (5) as the conveying member, which drum has base portions (11, 12) on its end face and is subject to an induced draught, wherein the metal drum-jacket, which is securedly connected to the base portions (11, 12), extends between the base portions (11, 12) of the drum (5), **characterised in that** the metal drum-jacket (15) is connected substantially over its entire circumference to the associated base portion (11, 12) in a uniformly secured but detachable manner.

2. Apparatus according to claim 1, **characterised in that** a circular clamping connection (17 - 22) is provided for the securing of the metal drum-jacket to the associated base portion (11, 12).

3. Apparatus according to claim 2, **characterised in that**, on the side facing the centre of the drum, an annular groove (17) is formed in the base portion (12) at the radial location of the metal drum-jacket (15), which is to be secured there, in which annular groove (17) the metal drum-jacket (15) is securedly clamped around the drum (5).

4. Apparatus according to claim 3, **characterised in that** the circular clamping groove (17) is tapered in the direction of the centre of the drum to form two clamping jaws (19, 21).

5. Apparatus according to one of claims 1 - 4, **characterised in that** the ring-shaped clamping groove (17) has only one tapering clamping jaw (21), this being the radially internal clamping jaw (20; 21) where the metal drum-jacket (15) is disposed radially outwardly.

6. Apparatus according to claim 5, **characterised in that** the ring-shaped clamping groove (17) has a clamping jaw (18; 19) which is aligned axially in the direction of the metal drum-jacket for the non-curved installation of the edge strip of the metal drum-jacket (15).

7. Apparatus according to one of claims 1 - 6, **characterised in that** a ring-shaped clamping member (22) is disposed between the metal drum-jacket (15) and the conically configured clamping jaw (20) and the conically aligned side wall of the annular clamping member (22) is adapted to the inclination of the clamping jaw (20; 21) of the clamping groove (17).

8. Apparatus according to claim 7, **characterised in that** the ring-shaped clamping member (22) in its radial dimension corresponds to the location of the clamping groove (17) less the thickness of the material of the metal drum-jacket (15).

9. Apparatus according to claim 7 or 8, **characterised in that** the ring-shaped clamping member (22) is retained on the associated base portion (11, 12) from externally by means of a plurality of screws (23).

10. Apparatus according to one of claims 1 - 9, **characterised in that** the respective axially aligned edge portions of the metal drum-jacket are retained over their entire surface between the clamping jaw (18; 19) of the clamping groove (17) and the side wall of the clamping member (22).

11. Apparatus according to one of claims 7 - 10, **characterised in that** the ring-shaped clamping member consists of individual circular segments (22).

12. Apparatus according to one of claims 7 - 10, **characterised in that** the ring-shaped clamping member is produced from a complete circular ring, which is simply divided repeatedly over the circumference for assembly.

13. Apparatus according to one of claims 1 - 12, **characterised in that** the ring-shaped clamping groove (17) is defined in the respective base portion (12) by a radially internal side wall (20) and an outer side wall (18) and air distributing members (24) are disposed at the radial location of the outer side wall (18) on the metal drum-jacket (15).

14. Apparatus according to claim 13, **characterised in that** U-shaped profiles (24) are mounted spaced from one another on the metal drum-jacket (15), the webs of which are covered by a sieve-shaped covering (9) radially externally for the receiving of the strip-form goods.

## Revendications

1. Appareil permettant de traiter en continu en ligne un produit textile, un voile, un tissu ou du papier éventuellement en forme de bande avec un agent de traitement gazogène mise circulation dans l'appareil, comprenant comme élément de transport un tambour perméable (5) présentant côté frontal des fonds (11, 12) placés sous aspiration, dans lequel s'étend, entre les fonds (11, 12) du tambour (5), la tôle enveloppe de tambour reliée fixe aux fonds (11, 12), **caractérisé en ce que** la tôle enveloppe (15) du tambour est relié au fond correspondant (11, 12) sensiblement sur toute sa périphérie de manière uniformément fixe, mais amovible.

2. Appareil selon la revendication 1, **caractérisé en ce qu'**il est prévu une liaison de serrage circulaire (17 - 22) pour fixer la tôle enveloppe (15) du tambour au fond correspondant (11, 12).

3. Appareil selon la revendication 2, **caractérisé en ce qu'**il est ménagé sur le côté tourné vers le centre du tambour dans le fond (12) à hauteur radiale de la tôle enveloppe (15) du tambour à y fixer une rainure annulaire (17) dans laquelle la tôle enveloppe (15) du tambour est solidement bloqué tout autour du tambour (5).

4. Appareil selon la revendication 3, **caractérisé en ce que** la rainure de serrage circulaire (17) est resserré en cône en direction du centre du tambour pour former deux mors de serrage (19, 21).

5. Appareil selon l'une quelconque des revendications 1 à 4, **caractérisé en ce que** la rainure de serrage annulaire (17) ne présente qu'un mors de serrage (21) se resserrant en cône, c'est-à-dire, lorsque la tôle enveloppe (15) du tambour est agencée extérieurement radialement, le mors de serrage radial interne (20; 21).

6. Appareil selon la revendication 5, **caractérisé en ce que** la rainure de serrage annulaire (17) présente un mors de serrage (18; 19) orienté axialement dans la direction de la tôle enveloppe du tambour pour l'application de la bande de bord de la tôle enveloppe (15) du tambour sans rabattement.

7. Appareil selon l'une quelconque des revendications 1 à 6, **caractérisé en ce que** l'on agence entre la tôle enveloppe (15) du tambour et le mors de serrage (20) conformé en cône un élément de serrage annulaire (22) dont la joue latérale conformée en cône est adaptée à l'inclinaison du mors de serrage (20; 21) de la rainure de serrage (17).

8. Appareil selon la revendication 7, **caractérisé en ce que** l'élément de serrage annulaire (22) correspond en dimension radiale à la hauteur de la rainure de serrage (17) moins l'épaisseur du matériau de la tôle enveloppe (15) du tambour.

9. Appareil selon la revendication 7 ou 8, **caractérisé en ce que** l'élément de serrage annulaire (22) est maintenue de l'extérieur sur le fond correspondant (11, 12) à l'aide de plusieurs vis (23).

10. Appareil selon l'une quelconque des revendications 1 à 9, **caractérisé en ce que** les sections de bord respectives, orientées axialement, de la tôle enveloppe du tambour sont maintenues sur toute leur surface entre le mors de serrage (18; 19) de la rainure de serrage (17) et la joue latérale de l'élément de serrage (22).

11. Appareil selon l'une quelconque des revendications 7 à 10, **caractérisé en ce que** l'élément de serrage annulaire est constitué de segments de cercle individuels (22).

12. Appareil selon l'une quelconque des revendications 7 à 10, **caractérisé en ce que** l'élément de serrage annulaire est fabriqué à partir d'un anneau circulaire complet, mais est simplement séparé en plusieurs segments sur la périphérie pour le montage.

13. Appareil selon l'une quelconque des revendications 1 à 12, **caractérisé en ce que** la rainure de serrage annulaire (17) dans le fond respectif (12) est délimité par une joue interne radiale (20) et une joue externe (18) et des éléments de distribution d'air (24) sont aménagés sur la tôle enveloppe (15) du tambour à hauteur radiale de la joue externe (18).

14. Appareil selon la revendication 13, **caractérisé en ce que** sont agencés sur la tôle enveloppe (15) du tambour à distance mutuelle des profilés en forme de U (24) dont les âmes sont revêtues d'une couche (9) en forme de tamis radialement à l'extérieur pour y déposer les articles en forme de bande.
